# EUROPÄISCHE PATENTSCHRIFT

(11) **EP 3 274 517 B1**
(45) Veröffentlichungstag und Bekanntmachung des Hinweises auf die Patenterteilung: **03.01.2024**
(21) Anmeldenummer: 15801981.0
(22) Anmeldetag: 05.11.2015
(51) Int. Cl.: E04C 2/292, E04B 1/61

(54) **PANEELKONSTRUKTION MIT DER VERBINDUNG VON EINEM HAUPTPROFIL MIT EINEM ANSCHLUSSTEIL**
PANELCONSTRUCTION WITH THE CONNECTION OF A MAIN PROFILE WITH A CONNECTING ELEMENT
CONSTRUCTION DU PANNEAU AVEC LA CONNEXION D'UN PROFILÉ PRINCIPAL AVEC UN ÉLÉMENT DE RACCORDEMENT

(30) Priorität: 27.03.2015 AT 502472015
(43) Veröffentlichungstag der Anmeldung: 31.01.2018
(73) Patentinhaber: GHS GmbH, 4551 Ried/Traunkreis (AT)
(72) Erfinder: RACHBAUER, Hannes, 1030 Wien (AT); FASCHING, Gerald, 4073 Wilhering (AT); REICHHARDT, Johann, 4523 Neuzeug (AT); RATH, Harald, Johann, 4060 Leonding (AT)
(74) Vertreter: Hübscher & Partner Patentanwälte GmbH
(86) Internationale Anmeldenummer: PCT/AT2015/050284
(87) Internationale Veröffentlichungsnummer: WO 2016/154641

(56) Entgegenhaltungen:
- WO-A1-96/14480
- DE-A1- 10 039 158
- DE-U1-202009 011 766
- US-A- 3 014 561
- US-A- 3 683 576
- US-A- 5 293 728
- US-A1- 2008 229 696
- US-A1- 2010 212 241
- US-B1- 7 377 082

## Beschreibung

### Technisches Gebiet

Die Erfindung bezieht sich auf eine Paneelkonstruktion aus einem Hauptprofil und einem mit dem Hauptprofil verbindbaren Anschlussteil, wobei das Hauptprofil, das zwei parallele, durch Querstege miteinander verbundene Profilteile umfasst, und der Anschlussteil an ihren Endabschnitten der Höhe nach verlaufende, formschlüssig ineinandergreifende Randprofile aufweisen, wobei die Randprofile einerseits einen zum jeweiligen Hauptprofil fluchtenden Haken und andererseits eine Hakenaufnahme bilden, so dass die Außenflächen des Hauptprofils und des Anschlussteils eine gemeinsame, durchgehende und ebene Fläche bilden, wobei dem Randprofil mit dem Haken auf der dem Haken gegenüberliegenden Seite der Hakenaufnahme eine Rastfeder zugeordnet ist.

### Stand der Technik

Aus dem Stand der Technik sind modulare Paneelkonstruktionen bekannt (US 2013192155 A), die aus einem Hauptprofil und einem Anschlussteil bestehen, wobei das Hauptprofil zwei flächige, über Querstege miteinander verbundene Profilteile aufweist und wobei das Hauptprofil der Höhe nach verlaufende, federnd ausgebildete Rasthaken umfasst, die in starre Rastaufnahmen des Anschlussprofils formschlüssig eingreifen. Nachteilig ist daran allerdings, dass beim Zusammenbau des Hauptprofils und des Anschlussteils Stoßkanten entstehen, die eine Ebenflächigkeit der Paneelkonstruktion verhindern. Darüber hinaus besteht die Gefahr, dass ein in die Paneelkonstruktion eingebrachtes Füllmaterial im Bereich der Stoßkante austreten kann, insbesondere, wenn es sich bei dem Füllmaterial um eine dünnflüssige Masse, beispielsweise Betonmilch, handelt. Weiters bilden diese Paneelkonstruktionen im zusammengebauten Zustand durch das Zusammentreffen mehrerer Querstege hohe Materialansammlungen, was unvorteilhaft hohen Materialeinsatz und damit auch hohe Herstellungskosten bedingt.

Ferner sind aus der DE 202009011766 U1 Systembalkonbausätze mit zwei Trägern und einer Lauffläche bekannt, wobei jeder Träger ein eigenes Trägerprofil und die Lauffläche ein Laufflächenprofil bzw. Hauptprofil aufweist. Die Profile sind zudem als Aluminium-Strangpressprofilen ausgebildet, wobei das Laufflächenprofil mit den Trägerprofilen formschlüssig verbunden werden kann. Allerdings sind derartige Systembalkonbausätze aufgrund der dort vorherrschenden Spaltmaße nicht zur Befüllung mit dünnflüssigen Füllmaterialen geeignet, weil diese über die Spalten nach außen austreten können.

### Darstellung der Erfindung

Der Erfindung liegt somit die Aufgabe zugrunde, eine Paneelkonstruktion der eingangs geschilderten Art so auszugestalten, dass die Außenflächen des Hauptprofils und des Anschlussteils eine gemeinsame, durchgehende und ebene Fläche bilden und ein Austreten eines in die Paneelkonstruktion eingebrachten Füllmaterials vermieden werden kann.

Die Erfindung löst die gestellte Aufgabe dadurch, dass die Hakenaufnahme zwischen dem Haken und der Rastfeder unter Vorspannung festgehalten ist.

Zufolge dieser Maßnahmen wird vermieden, dass ein eine Außenfläche bildender Teil der Paneelkonstruktion federnd ausgebildet ist, wodurch die Ebenflächigkeit der Stoßkanten zwischen den Außenflächen des Hauptprofils und des Anschlussteils ermöglicht werden kann. Das Festhalten der Hakenaufnahme zwischen dem Haken und der Rastfeder unter Vorspannung ermöglicht zudem eine exakte Positionierung des Anschlussteils gegenüber dem Hauptprofil und somit insbesondere auch der Außenflächen der beiden Elemente zueinander. Selbstverständlich kann das Hauptprofil mit einem seiner Enden einen Anschlussteil für ein weiteres Hauptprofil bilden.

Um ein Austreten einer in die Paneelkonstruktion eingebrachten Füllmasse zu vermeiden, kann die Rastfeder als Federlasche ausgebildet sein und die Hakenaufnahme auf der dem Haken gegenüberliegenden Seite eine Anschlagfläche für die Federlasche bilden. Letztere wirkt dabei zusätzlich als Dichtelement zur Abdichtung des Paneelinnenraums nach außen.

Wird die Federlasche und die Anschlagfläche derart ausgebildet, dass das Hauptprofil und der Anschlussteil durch die Federkraft der Federlasche aneinander gedrückt werden, kann die Bildung eines Spaltes zwischen den aneinandergrenzenden Außenflächen des Hauptprofils und des Anschlussteiles zusätzlich verringert werden. Die Anschlagfläche und die Federlasche müssen dabei lediglich so ausgebildet werden, dass aus der Federkraft der Federlasche eine in Richtung des Hauptprofils bzw. des Anschlussteils wirkende Kraftkomponente resultiert. Dieses Merkmal verbessert zudem ebenfalls die Abdichtung der Paneelkonstruktion und verhindert somit das Austreten von Füllmaterial.

Um die Bildung eines Spaltes zwischen den aneinandergrenzenden Außenflächen des Hauptprofils und des Anschlussteiles zu vermeiden, können die die Hakenaufnahme begrenzenden Außenflächen des Randprofils miteinander einen spitzen Winkel einschließen, wodurch sich ein definierter Berührungspunkt zwischen dem Hauptprofil und dem Anschlussprofil der Paneelkonstruktion ergibt. Es muss wohl nicht näher ausgeführt werden, dass sich dadurch auch die Abdichtung der Paneelkonstruktion nach außen weiter verbessert.

Selbstverständlich können auch die den Haken begrenzenden Außenflächen des Randprofils miteinander einen spitzen Winkel einschließen, um diesen technischen Effekt zu bewirken. Besonders vorteilhafte Bedingungen ergeben sich, wenn sowohl die die Hakenaufnahme begrenzenden Außenflächen des Randprofils als auch die den Haken begrenzenden Außenflächen des Randprofils miteinander einen spitzen Winkel einschließen.

Um eine Verteilung des Füllmaterials innerhalb der Paneelkonstruktion zu erleichtern, können die die zwei Profilteile des Hauptprofils verbindenden Querstege Durchtrittsöffnungen für das Füllmaterial aufweisen.

Eine Verteilung des Füllmaterials innerhalb der Paneelkonstruktion kann bei gleichzeitiger Materialeinsparung weiter verbessert werden, wenn das Hauptprofil auf der dem Anschlussteil zugewandten Seite offen ausgebildet ist. Dies bedeutet, dass an die Randprofile nicht direkt ein die zwei Profilteile des Hauptprofils verbindender Quersteg anschließt, sondern dass dieser erst mit entsprechendem Abstand von den Randprofilen innerhalb des Hauptprofils vorgesehen ist. Eine solche Konstruktion wird erst durch die erfindungsgemäße Ausgestaltung der Randprofile ermöglicht, weil für eine sichere, ebenflächige und dichte Verbindung des Hauptprofils und des Anschlussprofils kein direkt an die Randprofile anschließender Quersteg erforderlich ist, um deren exakte Positionierung zu gewährleisten.

### Kurze Beschreibung der Zeichnung

In der Zeichnung ist der Erfindungsgegenstand beispielsweise dargestellt. Es zeigen
- Fig. 1: einen Schnitt durch eine erfindungsgemäße Paneelkonstruktion, wobei die einzelnen Paneelteile nicht miteinander verbunden sind,
- Fig. 2: einen der Fig. 1 entsprechenden Schnitt, wobei die einzelnen Paneelteile miteinander verbunden sind,
- Fig. 3: eine Detailansicht der erfindungsgemäßer Randprofile entsprechend der Fig. 2 in einem größeren Maßstab und
- Fig. 4: einen Schnitt durch ein Hauptprofil einer erfindungsgemäße Paneelkonstruktion in einem kleineren Maßstab.

### Weg zur Ausführung der Erfindung

Eine erfindungsgemäße Paneelkonstruktion umfasst ein Hauptprofil 1 und Anschlussteile 2. Das Hauptprofil 1 umfasst zwei parallele, durch Querstege 3 miteinander verbundene Profilteile 4. Sowohl das Hauptprofil 1 als auch die Anschlussteile 2 besitzen an ihren Endabschnitten der Höhe nach, also quer zur Schnittebene verlaufende, formschlüssig ineinandergreifende Randprofile 5, die einerseits einen zum Hauptprofil 1 fluchtenden Haken 6 und andererseits eine Hakenaufnahme 7 bilden. Dem Randprofil 5 mit dem Haken 6 ist auf der dem Haken gegenüberliegenden Seite der Hakenaufnahme 7 eine Rastfeder 8 zugeordnet, wobei die Hakenaufnahme 7 zwischen dem Haken 6 und der Rastfeder 8 unter Vorspannung festgehalten wird.

Die Rastfeder 8 ist dabei als Federlasche ausgebildet. Die Hakenaufnahme 7 weist auf der dem Haken 6 gegenüberliegenden Seite eine Anschlagfläche 9 für die Rastfeder 8 auf. Dadurch, dass die Anschlagfläche 9 und die durch eine Federlasche gebildete Rastfeder 8 so ausgebildet sind, dass ein Teil der Federkraft in einer gegen das Hauptprofil 1 wirkenden Kraftkomponente resultiert, werden das Hauptprofil 1 und die Anschlussteile 2 durch die Federkraft der als Federlasche ausgebildeten Rastfeder 8 aneinandergedrückt. Um zwischen den Außenflächen des Hakens 6 und der Hakenaufnahme 7 und folglich zwischen den Anschlussteilen 2 und dem Hauptprofil 1 einen definierten Berührungspunkt zu schaffen, können die die Hakenaufnahme 7 begrenzenden Außenflächen des Randprofils 5 miteinander einen spitzen Winkel α einschließen. Die damit verbundene Neigung der Hakennase 10 des Hakens 6 bedingt somit ebenfalls eine Kraftwirkung zwischen dem Hauptprofil 1 und dem Anschlussprofil 2 zueinander.

Ebenfalls können auch die den Haken 6 begrenzenden Außenflächen des Randprofils 5 miteinander einen spitzen Winkel β einschließen.

Um ein Verfüllen der Paneelkonstruktion mit Füllmaterial zu erleichtern, können die die zwei Profilteile 4 des Hauptprofils 1 verbindenden Querstege 3 Durchtrittsöffnungen 11 für das Füllmaterial aufweisen.

Aufgrund der erfindungsgemäßen Ausgestaltung der Paneelkonstruktion kann, wie in der Fig. 4 dargestellt, auf einen, das Hauptprofil 1 im Bereich der Randprofile 5 abschließenden Quersteg verzichtet werden, womit das Hauptprofil 1 auf der dem Anschlussteil 2 zugewandten Seite offen ausgebildet ist.

## Patentansprüche

1. Paneelkonstruktion aus einem Hauptprofil (1) und einem mit dem Hauptprofil (1) verbindbaren Anschlussteil (2), wobei das Hauptprofil (1), das zwei parallele, durch Querstege (3) miteinander verbundene Profilteile (4) umfasst, und der Anschlussteil (2) an ihren Endabschnitten der Höhe nach verlaufende, formschlüssig ineinandergreifende Randprofile (5) aufweisen, wobei die Randprofile (5) einerseits einen zum jeweiligen Hauptprofil (1) fluchtenden Haken (6) und andererseits eine Hakenaufnahme (7) bilden, so dass die Außenflächen des Hauptprofils (1) und des Anschlussteils (2) eine gemeinsame, durchgehende und ebene Fläche bilden, wobei dem Randprofil (5) mit dem Haken (6) auf der dem Haken (6) gegenüberliegenden Seite der Hakenaufnahme (7) eine Rastfeder (8) zugeordnet ist, **dadurch gekennzeichnet, dass** die Hakenaufnahme (7) zwischen dem Haken (6) und der Rastfeder (8) unter Vorspannung festgehalten ist.

2. Paneelkonstruktion nach Anspruch 1, **dadurch gekennzeichnet, dass** die Rastfeder (8) als Federlasche ausgebildet ist und dass die Hakenaufnahme (7) auf der dem Haken (5) gegenüberliegenden Seite eine Anschlagfläche für die Federlasche bildet.

3. Paneelkonstruktion nach Anspruch 2, **dadurch gekennzeichnet, dass** die Federlasche und die Anschlagfläche (9) derart ausgebildet sind, dass das Hauptprofil (1) und der Anschlussteil (2) durch die Federkraft der Federlasche aneinander gedrückt werden.

4. Paneelkonstruktion nach einem der Ansprüche 1 bis 3, **dadurch gekennzeichnet, dass** die die Hakenaufnahme (7) begrenzenden Außenflächen des Randprofils (5) miteinander einen spitzen Winkel einschließen.

5. Paneelkonstruktion nach einem der Ansprüche 1 bis 4, **dadurch gekennzeichnet, dass** die den Haken (6) begrenzenden Außenflächen des Randprofils (5) miteinander einen spitzen Winkel einschließen.

6. Paneelkonstruktion nach einem der Ansprüche 1 bis 5, **dadurch gekennzeichnet, dass** die die zwei Profilteile (4) des Hauptprofils (1) verbindenden Querstege (3) Durchtrittsöffnungen (11) für ein Füllmaterial aufweisen.

7. Paneelkonstruktion nach einem der Ansprüche 1 bis 2. 6, **dadurch gekennzeichnet, dass** das Hauptprofil (1) auf der dem Anschlussteil (2) zugewandten Seite offen ausgebildet ist.

## Claims

1. Panel construction comprising a main profile (1) and a connecting part (2) which can be connected to the main profile (1), wherein the main profile (1), which comprises two parallel profile parts (4) connected to one another by transverse webs (3), and the connecting part (2) have edge profiles (5) at their end sections, which edge profiles (5) run in the direction of the height and engage in one another in a form-fitting manner, and which edge profiles (5) form, on the one hand, a hook (6) which is aligned with the respective main profile (1) and, on the other hand, a hook receptacle (7) so that the outer surfaces of the main profile (1) and of the connecting part (2) form a common, continuous and flat surface, wherein a latching spring (8) is assigned to the edge profile (5) with the hook (6) on the side of the hook receptacle (7) opposite the hook (6), **characterized in that** the hook receptacle (7) is retained under pretension between the hook (6) and the latching spring (8).

2. Panel construction according to claim 1, **characterized in that** the latching spring (8) is designed as a spring lug and that the hook receptacle (7) forms a stop surface for the spring lug on the side opposite the hook (5).

3. A panel construction according to claim 2, **characterized in that** the spring lug and the stop surface (9) are designed in such a way that the main profile (1) and the connecting part (2) are pressed against each other by the spring force of the spring lug.

4. Panel construction according to any one of claims 1 to 3, **characterized in that** the outer surfaces of the edge profile (5) delimiting the hook receptacle (7) enclose an acute angle with one another.

5. Panel construction according to any one of claims 1 to 4, **characterized in that** the outer surfaces of the edge profile (5) delimiting the hook (6) enclose an acute angle with one another.

6. Panel construction according to one of the claims 1 to 5, **characterized in that** the transverse webs (3) connecting the two profile parts (4) of the main profile (1) have passage openings (11) for a filling material.

7. Panel construction according to one of claims 1 to 6, **characterized in that** the main profile (1) is open on the side facing the connecting part (2).

## Revendications

1. Structure en panneau composée d'un profil principal (1) et d'une partie de raccordement (2) qui peut être reliée au profil principal (1), dans laquelle le profil principal (1), qui comprend deux parties de profil parallèles (4) reliées entre elles par des entretoises transversales (3), et la partie de raccordement (2) présentent des profils de bord (5) qui s'étendent dans le sens de la hauteur et qui s'imbriquent les uns dans les autres par complémentarité de forme, dans laquelle les profils de bord (5) forment d'une part un crochet (6) aligné avec le profil principal (1) respectif et d'autre part un logement de crochet (7), de telle sorte que les surfaces extérieures du profil principal (1) et de la partie de raccordement (2) forment une surface commune, continue et plane, et dans laquelle un ressort d'enclenchement (8) est associé au profil de bord (5) pourvu du crochet (6) sur le côté du logement de crochet (7) qui fait face au crochet (6), **caractérisée en ce que** le logement de crochet (7) est maintenu sous précontrainte entre le crochet (6) et le ressort d'enclenchement (8).

2. Structure en panneau selon la revendication 1, **caractérisée en ce que** le ressort d'enclenchement (8) est réalisé sous la forme d'une languette élastique, et **en ce que** le logement de crochet (7) forme, sur le côté qui fait face au crochet (6), une surface de butée pour la languette élastique.

3. Structure en panneau selon la revendication 2, **caractérisée en ce que** la languette élastique et la surface de butée (9) sont conçues de telle sorte que le profil principal (1) et la partie de raccordement (2) soient pressés l'un contre l'autre sous l'effet de la force élastique générée par la languette élastique.

4. Structure en panneau selon l'une quelconque des revendications 1 à 3, **caractérisée en ce que** les surfaces extérieures du profil de bord (5) qui délimite le logement de crochet (7) forment entre elles un angle aigu.

5. Structure en panneau selon l'une quelconque des revendications 1 à 4, **caractérisée en ce que** les surfaces extérieures du profil de bord (5) qui délimite le crochet (6) forment entre elles un angle aigu.

6. Structure en panneau selon l'une quelconque des revendications 1 à 5, **caractérisée en ce que** les entretoises transversales (3) qui relient les deux parties (4) du profil principal (1) comportent des ouvertures de passage (11) destinées à un matériau de remplissage.

7. Structure en panneau selon l'une quelconque des revendications 1 à 6, **caractérisée en ce que** le profil principal (1) est réalisé ouvert sur le côté qui est orienté en direction de la partie de raccordement (2).
